# EUROPÄISCHE PATENTANMELDUNG

(11) **EP 1 657 056 A1**
(43) Veröffentlichungstag der Anmeldung: **17.05.2006**
(21) Anmeldenummer: 05023922.7
(22) Anmeldetag: 03.11.2005
(51) Int. Cl.: B41F 22/00, B41F 21/10

(54) **Mehrfarbendruckmaschine und Verfahren zum Betreiben einer Mehrfarbendruckmaschine**

(30) Priorität: 16.11.2004 DE 102004055315
(71) Anmelder: MAN Roland Druckmaschinen AG, 63075 Offenbach (DE)
(72) Erfinder: Graziel, Bernhard, 63110 Rodgau (DE); Reusswig, Frank, 63594 Hasselroth (DE); Seidel, Frank, 63303 Dreieich (DE); Steurer, Christian, 63791 Karlstein (DE); Trillig, Udo, 63073 Offenbach (DE)
(74) Vertreter: Stahl, Dietmar

(57) **Zusammenfassung**

Es wird eine Mehrfarbendruckmaschine mit mindestens einem Bogenführungszylinder (2) beschrieben. Der Bogenführungszylinder (2) weist eine Beschichtungseinrichtung (9) zum Aufbringen einer Lack abweisenden Beschichtung auf die Oberfläche (11) des Bogenführungszylinders (2) auf. Es wird ferner ein Verfahren zum Betreiben einer Mehrfarbendruckmaschine mit mindestens einem Bogenführungszylinder (2) beschrieben. Während des Druckprozesses wird mittels einer Beschichtungseinrichtung (9) ein Lack abweisendes Mittel auf die Oberfläche des Bogenführungszylinders (2) aufgebracht.

## Beschreibung

Die Erfindung betrifft Mehrfarbendruckmaschine mit mindestens einem Bogenführungszylinder. Die Erfindung betrifft ferner ein Verfahren zum Betreiben einer Mehrfarbendruckmaschine mit mindestens einem Bogenführungszylinder.

In der Druckschrift DE 201 07 182 U1 wird eine Mehrfarbendruckmaschine mit einem Bogenführungszylinder beschrieben. Der Bogenführungszylinder weist eine lösbar am Grundkörper angeordnete Trommelkappe auf, welche an der Manteloberfläche eine die Farbe und Lack abweisende Beschichtung trägt, die haftfest auf der biegsamen Manteloberfläche der Trommelkappe angeordnet ist. Diese Beschichtung kann strukturiert ausgebildet sein, beispielsweise mit zufällig verteilten, spitzkegeligen Erhebungen und endseitig angeordneten Profilkuppen. Der die Farbe und Lack abweisende Charakter der strukturierten Oberfläche der Beschichtung kann durch eine Versiegelungsschicht bzw. durch die Farbe und Lack abweisende Partikel verbessert werden.

Der Erfindung liegt die Aufgabe zugrunde, eine Mehrfarbendruckmaschine bzw. ein Verfahren zum Betreiben einer Mehrfarbendruckmaschine zu schaffen, welche während des Druckprozesses eine Beschädigung der Oberfläche des Druckbogens oder einen Lackaufbau auf dem Bogenführungszylinder verhindert.

Die Aufgabe wird erfindungsgemäß dadurch gelöst, dass die Mehrfarbendruckmaschine eine Beschichtungseinrichtung zum Aufbringen einer Lack abweisenden Beschichtung auf die Oberfläche des Bogenführungszylinders aufweist. Die Aufgabe wird ferner gelöst durch ein Verfahren zum Betrieben einer Mehrfarbendruckmaschine, bei welchem erfindungsgemäß während des Druckprozesses mittels einer Beschichtungseinrichtung ein Lack abweisendes Mittel auf die Oberfläche des Bogenführungszylinders aufgebracht wird.

Eine derartige Mehrfarbendruckmaschine hat den Vorteil, dass eine Beschädigung der lackierten Oberfläche des Druckbogens vermieden wird bzw. ein Lackaufbau auf dem Bogenführungszylinder verhindert werden kann. Die Beschichtung kann während des Druckbetriebes kontinuierlich oder intermittierend erneuert werden. Dies ist insbesondere deshalb vorteilhaft, da Lack abweisende Beschichtungen eine begrenzte Zeitstandfestigkeit aufweisen. Auch für das erfindungsgemäße Verfahren zum Betreiben einer Mehrfarbendruckmaschine können diese Vorteile angegeben werden.

In vorteilhafter Weise weist die Beschichtungseinrichtung eine Sprüheinrichtung oder mindestens eine Auftragwalze auf. Hierdurch kann eine effektive Beschichtung des Bogenführungszylinders erfolgen, wobei sich die gewünschte Schichtdicke der aufgetragenen Beschichtung mittels derartiger Beschichtungseinrichtungen gezielt einstellen lässt. Ebenfalls von Vorteil ist, wenn an dem Bogenführungszylinder vor der Beschichtungseinrichtung in Drehrichtung eine Reinigungseinrichtung zur Entfernung von Schichtresten oder Verschmutzungen von der Oberfläche des Bogenführungszylinders angeordnet ist. Die anschließende Beschichtung kann hierdurch gleichmäßiger erfolgen. Die Reinigungseinrichtung dient der Vorbereitung der die Beschichtungsunterlage bildenden Oberfläche des Bogenführungszylinders.

Eine weitere vorteilhafte Ausführungsform einer Mehrfarbendruckmaschine weist an dem Bogenführungszylinder nach der Beschichtungseinrichtung in Drehrichtung eine Konditioniereinrichtung auf, die zur Trocknung und/oder Polymerisation und/oder zum Einbrennen der mittels der Beschichtungseinrichtung aufgebrachten Beschichtung dient. Hierdurch können die Abriebfestigkeit oder antiadhäsive Eigenschaften der Lack abweisenden Beschichtung verbessert werden.

In vorteilhafter Weise sind die Beschichtungseinrichtung und, wenn vorhanden, die Reinigungseinrichtung und, wenn vorhanden, die Konditioniereinrichtung oberhalb des Bogenführungszylinders angeordnet, wenn der Bogen unterhalb des Bogenführungszylinders geführt wird, oder umgekehrt. Hierdurch ist es möglich, die Beschichtung des Bogenführungszylinders ungestört von der Bogenführung durchzuführen.

In einer weiteren, bevorzugten Ausführungsform der Erfindung arbeitet die Beschichtungseinrichtung permanent oder zyklisch, vorzugsweise im Maschinentakt. Bei einer permanenten Arbeitsweise ist gewährleistet, dass die Lack abweisende Beschichtung ständig erneuert wird und so eine optimale Lack abweisende Oberfläche des Bogenführungszylinders zur Verfügung steht. Bei einer zyklischen Arbeitsweise kann demgegenüber die Beschichtung entsprechend der Abnutzung dieser erneuert werden, was zu einer kostengünstigeren Arbeitsweise führt. Hierfür können an der Mantelfläche des Bogenführungszylinders auch Sensoren angeordnet sein, die den Zustand der Lack abweisenden Beschichtung messen und mit Sollwerten vergleichen. Entsprechend der Ergebnisse dieses Vergleichs kann die Beschichtungseinrichtung gesteuert werden, so dass nur ein Auftragen der Lack abweisenden Beschichtung auf die Oberfläche des Bogenführungszylinders erfolgt, wenn die Beschichtung tatsächlich nicht mehr die gewünschten Eigenschaften, beispielsweise nicht mehr die gewünschte Schichtdicke und/oder Flächendeckung aufweist.

Das erfindungsgemäße Verfahren zum Betreiben einer Mehrfarbendruckmaschine kann besonders vorteilhaft durchgeführt werden, wenn das Aufbringen des Lack abweisenden Mittels durch Sprühen oder mittels mindestens einer Auftragwalze erfolgt. Eine den Gegebenheiten des jeweiligen Bogenführungszylinders entsprechende Dosierung des Lack abweisenden Mittels ist hierdurch möglich.

Eine optimale Standfestigkeit des Lack abweisenden Mittels wird dadurch erreicht, dass die auf der Oberfläche des Bogenführungszylinders gebildete Beschichtung eine Schichtdicke von einem Mikrometer bis einem Millimeter aufweist.

Die Erfindung wird nachfolgend anhand eines Ausführungsbeispiels näher erläutert, das in der einzigen Zeichnung dargestellt ist. Diese zeigt einen Ausschnitt einer Mehrfarbendruckmaschine in einer schematischen Ansicht von der Seite.

In der einzigen Figur ist eine Mehrfarben-Bogenrotationsdruckmaschine in einem Ausschnitt dargestellt, welche zumindest zwei Druckwerke für den Mehrfarbendruck oder alternativ zu einem oder mehreren Druckwerken auch Lackwerke aufweist. Jedes Druckwerk weist einen Druckzylinder 1 auf, welchem jeweils ein nicht dargestellter Gummituchzylinder und diesem Plattenzylinder zugeordnet sind. Zwischen den Druckwerken, d.h. zwischen den bogenführenden Druckzylindern 1, ist jeweils ein Bogenführungszylinder 2 angeordnet, der als Transferter oder Vollzylinder oder Auslegertrommel ausgeführt ist bzw. Halbschalen aufweist. Diese Halbschalen können auch perforiert sein.

In dem in der Figur dargestellten Ausführungsführungsbeispiel wird der nicht dargestellte Bogen unterhalb des Bogenführungszylinders 2 entlang geführt und durch einen pneumatischen Bogenführungskasten 4 am Bogenführungszylinder 2 fixiert. Die Drehrichtungen der Druckzylinder 1 und des Bogenführungszylinders 2 sind anhand von Pfeilen 6, 7 dargestellt.

Oberhalb des Bogenführungszylinders 2 ist eine Beschichtungseinrichtung 9 angeordnet, mittels welcher während des Druckprozesses auf die Oberfläche 11 des Bogenführungszylinders 2 eine Lack abweisende Beschichtung aufgebracht wird. In dem in der Figur dargestellten Ausführungsbeispiel ist die Beschichtungseinrichtung 9 als Sprüheinrichtung ausgebildet, die das Lack abweisende Mittel, beispielsweise als Aerosol, auf die Oberfläche 11 des Bogenführungszylinders 2 aufsprüht. Alternativ kann die Beschichtungseinrichtung auch als eine Auftragwalze oder mehrere Auftragwalzen ausgeführt sein, mittels der die Beschichtung der Oberfläche 11 des Bogenführungszylinders 2 erfolgt. Die zur Beschichtung der Oberfläche 11 eines Bogenführungszylinders geeigneten Lack abweisenden Mittel sind in der Druckschrift DE 201 07182 U1 aufgeführt und werden durch Bezugnahme in die vorliegende Beschreibung integriert.

In Drehrichtung vor der Beschichtungseinrichtung 9 ist eine Reinigungseinrichtung 13 angeordnet, durch die Reste der Schicht aus dem Lack abweisenden Material oder Verschmutzungen entfernt werden können. Die Reinigungseinrichtung 13 ist in dem in der Figur dargestellten Ausführungsbeispiel als Reinigungszylinder ausgebildet. Zusätzlich oder alternativ zu der vor der Beschichtungseinrichtung 9 angeordneten Reinigungseinrichtung 13 kann eine Reinigungseinrichtung auch nach der Beschichtungseinrichtung 9 angeordnet sein. Hierdurch können Lackreste (der sogenannte Lackaufbau) von der beschichteten Oberfläche entfernt werden. Oberhalb des Bogenführungszylinders ist in dem in der Figur dargestellten Ausführungsbeispiel außerdem in Drehrichtung nach der Beschichtungseinrichtung 9 eine Konditioniereinrichtung 15 angeordnet. Mittels der Konditioniereinrichtung 15 erfolgt das Trocknen und/oder die Polymerisation und/oder das Einbrennen der mittels der Beschichtungseinrichtung 9 aufgebrachten Beschichtung. Hierfür weist die Konditioniereinrichtung 15 beispielsweise eine Heizung oder einen Strahler auf, der im UV-Wellenlängenbereich elektromagnetische Strahlung aussendet. Falls nach der Beschichtungseinrichtung eine Reinigungseinrichtung vorgesehen ist, so ist diese vorzugsweise in Drehrichtung vor der Konditioniereinrichtung 15 angeordnet.

Die Beschichtungseinrichtung kann in einem bevorzugten Ausführungsbeispiel so ausgeführt sein, dass sie permanent oder zyklisch, vorzugsweise im Maschinentakt, arbeitet. Hierbei erfolgt das Aufbringen des Lack abweisenden Mittels bevorzugt derart, dass die sich auf der Oberfläche 11 des Bogenführungszylinders 2 bildende Beschichtung eine Schichtdicke von einem Mikrometer bis einen Millimeter aufweist.

Die erfindungsgemäße Mehrfarbendruckmaschine und das erfindungsgemäße Verfahren zum Betreiben einer Mehrfarbendruckmaschine ist besonders für den Schön- und Widerdruckbetrieb mit Lackanwendung nach der Wendung geeignet.

## Patentansprüche

1. Mehrfarbendruckmaschine mit mindestens einem Bogenführungszylinder, **dadurch gekennzeichnet, dass** der Bogenführungszylinder (2) eine Beschichtungseinrichtung (9) zum Aufbringen einer Lack abweisenden Beschichtung auf die Oberfläche (11) des Bogenführungszylinders (2) aufweist.

2. Mehrfarbendruckmaschine nach Anspruch 1, **dadurch gekennzeichnet, dass** die Beschichtungseinrichtung (9) eine Sprüheinrichtung oder mindestens eine Auftragwalze aufweist.

3. Mehrfarbendruckmaschine nach einem der Anspruch 1 oder 2, **dadurch gekennzeichnet, dass** an dem Bogenführungszylinder (2) in Drehrichtung vor der Beschichtungseinrichtung (9) eine Reinigungseinrichtung (13) zur Entfernung von Schichtresten oder Verschmutzungen angeordnet ist.

4. Mehrfarbendruckmaschine nach einem der vorhergehenden Ansprüche, **dadurch gekennzeichnet, dass** an dem Bogenführungszylinder (2) in Drehrichtung nach der Beschichtungseinrichtung (9) in Drehrichtung eine Konditioniereinrichtung angeordnet ist, die zur Trocknung und/oder Polymerisation und/oder zum Einbrennen der mittels der Beschichtungseinrichtung (9) aufgebrachten Beschichtung dient.

5. Mehrfarbendruckmaschine nach einem der vorhergehenden Ansprüche, **dadurch gekennzeichnet, dass** die Beschichtungseinrichtung (9) und, wenn vorhanden, die Reinigungseinrichtung (13) und, wenn vorhanden, die Konditioniereinrichtung oberhalb des Bogenführungszylinders (2) angeordnet sind, wenn der Bogen unterhalb des Bogenführungszylinders (2) geführt wird, oder umgekehrt.

6. Mehrfarbendruckmaschine nach einem der vorhergehenden Ansprüche, **dadurch gekennzeichnet, dass** die Beschichtungseinrichtung (9) permanent oder zyklisch arbeitet.

7. Mehrfarbendruckmaschine nach einem der vorhergehenden Ansprüche, **dadurch gekennzeichnet, dass** der Bogenführungszylinder (2) mit Halbschalen ausgeführt ist oder ein Transferter oder ein Vollzylinder oder eine Auslegertrommel ist.

8. Mehrfarbendruckmaschine nach Anspruch 7, **dadurch gekennzeichnet, dass** die Halbschalen perforiert sind.

9. Verfahren zum Betreiben einer Mehrfarbendruckmaschine mit mindestens einem Bogenführungszylinder, **dadurch gekennzeichnet, dass** während des Druckprozesses mittels einer Beschichtungseinrichtung ein Lack abweisendes Mittel auf die Oberfläche des Bogenführungszylinders aufgebracht wird.

10. Verfahren nach Anspruch 9, **dadurch gekennzeichnet, dass** das Aufbringen des Lack abweisenden Mittels durch Sprühen oder über Auftragwalzen erfolgt.

11. Verfahren nach einem der Ansprüche 9 bis 10, **dadurch gekennzeichnet, dass** vor dem Aufbringen der Beschichtung eine Entfernung von Schichtresten und Verschmutzungen von der Oberfläche des Bogenführungszylinders mittels einer Reinigungseinrichtung erfolgt.

12. Verfahren nach einem der Ansprüche 9 bis 11, **dadurch gekennzeichnet, dass** nach dem Aufbringen der Beschichtung ein Trocknen und/oder Polymerisieren und/oder ein Einbrennen der Beschichtung mittels einer Konditioniereinrichtung erfolgt.

13. Verfahren nach einem der Ansprüche 9 bis 12, **dadurch gekennzeichnet, dass** die Beschichtung permanent oder zyklisch erfolgt.

14. Verfahren nach einem der Ansprüche 9 bis 13, **dadurch gekennzeichnet, dass** das Aufbringen des Lack abweisenden Mittels derart erfolgt, dass die sich auf der Oberfläche des Bogenführungszylinders bildende Beschichtung eine Schichtdicke von einem Mikrometer bis einem Millimeter aufweist
